# EUROPÄISCHE PATENTSCHRIFT

(11) **EP 1 057 624 B1**
(45) Veröffentlichungstag und Bekanntmachung des Hinweises auf die Patenterteilung: **17.09.2003**
(21) Anmeldenummer: 00810421.8
(22) Anmeldetag: 16.05.2000
(51) Int. Cl.: B41F 15/46, B41F 15/08

(54) **Anlage zum Beschichten von flächigem Material und Verfahren zu ihrem Betrieb**
Apparatus for coating sheet material and method of operating the same.
Appareil pour le revêtement du matériau en feuilles et son procédé de fonctionnement.

(30) Priorität: 31.05.1999 CH 101299
(43) Veröffentlichungstag der Anmeldung: 06.12.2000
(73) Patentinhaber: Buser Print Systems Ltd., 3428 Wiler b. Utzenstorf (CH)
(72) Erfinder: Voegelin, Jürg, 3428 Wiler (CH)
(74) Vertreter: Wagner, Wolfgang, Dr. Phil., Dipl.-Phys.

(56) Entgegenhaltungen:
- FR-A- 1 383 023
- US-A- 4 254 708

## Beschreibung

### Technisches Gebiet

Die Erfindung betrifft eine Anlage zum Beschichten von flächigem Material gemäss dem Oberbegriff des Anspruchs 1 sowie ein Verfahren zu ihrem Betrieb. Derartige Anlagen werden vor allem zum Aufbringen von Farben, aber auch von anderen Beschichtungen auf Stoffbahnen eingesetzt. Es können jedoch auch Bahnen von Papier oder anderen flächigen Materialien beschichtet werden.

### Stand der Technik

Es sind gattungsgemässe Anlagen bekannt (Hydromag 7 der Buser Drucktechnik AG), bei welcher die Antriebsriemen unmittelbar auf einen Umsteuerschlitten einwirken, der in Verfahrrichtung begrenzt verschieblich im Druckwerkwagen gelagert ist. Beim Richtungswechsel am Ende der Verfahrstrecke wird daher zuerst lediglich der Umsteuerschlitten mittels der Antriebsriemen wieder in Bewegung versetzt und auf dem noch stillstehenden Druckwerkwagen verschoben, wobei er so auf die Rakeln einwirkt, dass die äussere Rakel abgesenkt und die innere Rakel angehoben wird. Erst nachher stösst der Umsteuerschlitten an einen Anschlag am Druckwerkwagen und nimmt ihn bei seiner weiteren Bewegung mit. Es entsteht daher bei jedem Richtungswechsel ein Stillstand des Druckwerkwagens von einigen hundert Millisekunden, was einen Produktivitätsverlust von einigen Prozent bedeutet.

Es sind auch Anlagen bekannt, bei welchen die Umsteuerung der Rakeln unabhängig vom Verfahren des Druckwerkwagens erfolgt. So ist es aus der DE-A-34 16 029 bekannt, das Rakelpaar kippbar auf dem Druckwerkwagen zu befestigen und die eine Rakel schwerer auszubilden und die andere mit einer magnetisch anziehbaren Masse zu verbinden. Die Umsteuerung erfolgt dann durch einen unterhalb der Schablone angeordneten mitbewegten Elektromagneten, der auf die besagte Masse einwirkt. Die Ansteuerung desselben erfordert jedoch eine Stromzuführung zum Druckwerkwagen, die an sich störend ist und mit einigem Aufwand so geführt werden muss, dass sie dessen Bewegung und den Ablauf des Beschichtungsvorgangs nicht behindert. Auch andere Lösungen dieser Art erfordern stets eine elektrische, pneumatische oder andere Zuführung zum Druckwerkwagen, die stets mehr oder weniger im Weg ist und deren Führung einigen Aufwand erfordert und Verschleiss unterliegt.

### Darstellung der Erfindung

Der Erfindung liegt die Aufgabe zu Grunde, eine gattungsgemässe Anlage derart zu verbessern, dass die Umsteuerung der Rakeln am Ende der Verfahrstrecke jeweils ohne gleichzeitigen Stillstand des Druckwerkwagens möglich ist. Ausserdem sollen elektrische, pneumatische oder ähnliche Zuführungen zum Druckwerkwagen vermieden werden.

Die Vorteile der Erfindung sind vor allem darin zu sehen, dass die Produktivität der Anlage gegenüber der bekannten gattungsgemässen Anlage merklich verbessert wird, indem Zeitverluste bei der Richtungsumkehr des Druckwerkwagens vermieden werden. Die Umsteuerung der Rakeln erfolgt auf äusserst einfache und zuverlässige Weise.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: schematisch eine Draufsicht auf einen Teil einer erfindungsgemässen Anlage,
- Fig. 2: schematisch eine Seitenansicht der Anlage gemäss Fig. 1,
- Fig. 3a: eine Seitenansicht des Druckwerkwagens der Anlage, entsprechend einem Ausschnitt aus Fig. 2,
- Fig. 3b: einen Schnitt durch den Druckwerkwagen längs B-B in Fig. 3a und
- Fig. 3c: eine Seitenansicht des Druckwerkwagens entsprechend Fig. 3a, aber von der entgegengesetzten Seite.

### Wege zur Ausführung der Erfindung

Wie aus Fig. 1, 2 ersichtlich, umfasst die erfindungsgemässe Anlage eine über einem zu beschichtenden Substrat 1, beispielsweise einem Gewebe oder Gewirk, das mit einer Druckdecke 2 verklebt ist, angeordnete heb- und senkbare Schablone 3, auf welcher eine Beschichtungsmasse 4, in der Regel ein Farbstoff, aufliegt, welche mittels paralleler Rakeln 5a,b durch die Schablone 3 gedrückt wird und so auf das Substrat 1 gelangt.

Die Rakeln 5a,b sind an beiden Enden in Rakelhalterungen 6a,b gehaltert, die an einem Druckwerkwagen 7 senkrecht verschieblich gelagert sind. Jeder der beiden Druckwerkwagen 7 ist oberhalb der Schablone 3 über eine Verfahrstrecke hinund herverfahrbar an einer nicht dargestellten Schiene gelagert. Er ist beidseits mit je einem Antriebsriemen 8a; 8b verbunden, die längs der Verfahrstrecke zu Antriebsritzeln 9a; 9b geführt, dort umgelenkt und durch ein unmittelbar vom einen Antriebsritzel 9a zum anderen Antriebsritzel 9b gespanntes Trum 10 zu einem geschlossenen Treibriemen verbunden sind. Der Treibriemen ist als Zahnriemen ausgebildet, der mit den Antriebsritzeln 9a,b eingreift.

Zur Umsteuerung der Rakeln 5a,b ist im Druckwerkwagen 7 ein Umsteuerschlitten 11 in Verfahrrichtung begrenzt verschiebbar gelagert. Er weist zwei aufeinanderfolgende Schlitze 12a,b auf, welche sich im wesentlichen in Verfahrrichtung erstrecken und jeweils zwischen waagrechten Endabschnitten einen gegen die Mitte des Umsteuerschlittens 11 hin ansteigenden Mittelabschnitt aufweisen. In die Schlitze 12a,b greifen Gleitbolzen 13a,b ein, welche an den Rakelhalterungen 6a,b befestigt sind.

An den Enden des Umsteuerschlittens 11 sind Umsteuerriemen 14a, 14b befestigt, welche längs der Verfahrstrecke zu beidseits ausserhalb derselben angeordneten Umlenkrollen 15a; 15b geführt sind, wo sie umgelenkt werden und durch ein unmittelbar von der einen Umlenkrolle 15a zur anderen Umlenkrolle 15b gespanntes Trum 16 zu einem geschlossenen Steuerriemen verbunden sind. Die Umlenkrollen 15a,b sind, z. B. mittels pneumatischer Umsteuerzylinder, in der Richtung der Verfahrstrecke verschiebbar. Der Steuerriemen ist als Zahnriemen ausgebildet, doch sind die Zähne nach aussen gekehrt, so dass das Trum 16 des Steuerriemens, das unmittelbar unterhalb des Trums 10 des Treibriemens geführt ist, mit demselben eingreift. Die beiden Trume 10, 16 sind also nicht gegeneinander verschiebbar. Damit stehen die Antriebsriemen 8a,b und die Umsteuerriemen 14a,b derart in Wirkverbindung, dass sie und somit der Druckwerkwagen 7 und der Umsteuerschlitten 11 sich bei feststehenden Umlenkrollen 15a,b nur gleichsinnig bewegen können und sich nicht gegeneinander verschieben. Ein Verschieben der Umsteuerriemen 14a,b den Antriebsriemen 8a,b und damit des Umsteuerschlittens 11 dem Druckwerkwagen 7 gegenüber ist lediglich durch Verschieben der als bewegliche Führungen für die Umsteuerriemen 14a,b dienenden Umlenkrollen 15a,b möglich.

Wie aus den Figuren 3a-c ersichtlich ist, weist der Druckwerkwagen 7 ein Gestell 17 auf, an welchem die Antriebsriemen 8a,b angreifen und das eine Gleitführung 18 trägt, in welcher der Umsteuerschlitten 11 in Verfahrrichtung verschiebbar geführt ist. Der Umsteuerschlitten 11 umfasst eine Kulisse 19, in welcher die beiden Schlitze 12a,b angebracht sind. Die Rakelhalterung 6b umfasst eine streifenförmige Gleitplatte 20, welche am Gestell 17 des Druckwerkwagens 7 senkrecht verschieblich gelagert ist. Sie trägt auf der einen Seite den Gleitbolzen 13b und auf der gegenüberliegenden Seite eine Grundplatte 21, die mittels eines Drehknopfs 22 höhenverstellbar an der Gleitplatte 20 befestigt ist. Die Grundplatte 21 trägt ihrerseits eine an einem Griff 23 um einen Bolzen 24 drehbare winkelverstellbare Trägerplatte 25, an welcher eine Rakelaufnahme 26 befestigt ist. In diese kann ein am Ende der Rakel 5b angebrachtes Verbindungsstück eingeschoben werden. Die Rakelhalterung 6a ist spiegelsymmetrisch zur Rakelhalterung 6b ausgebildet. Die Rakelhalterungen 6a,b gestatten es, sowohl die Höhen als auch die Winkel der beiden Rakeln 5a,b unabhängig einzustellen.

Im Betrieb werden die beiden Druckwerkwagen 7 gleichsinnig und gleichmässig hin- und herverfahren, wobei jeweils die vordere Rakel angehoben und die hintere Rakel gegen die Schablone 3 abgesenkt ist. Bewegen sie sich etwa in der Richtung des in Fig. 1 eingezeichneten Pfeils, so wird der Druckwerkwagen 7 jeweils vom Antriebsriemen 8a gezogen, die Rakel 5a ist angehoben, die Rakel 5b abgesenkt. Die Umlenkrollen 15a,b bleiben fest, so dass die Umsteuerriemen 14a,b genau gleichsinnig mit den Antriebsriemen 8a,b bewegt werden und der Umsteuerriemen 14a den Umsteuerschlitten 11 mit genau gleicher Geschwindigkeit zieht wie der Antriebsriemen 8a den Druckwerkwagen 7, so dass er sich demselben gegenüber nicht verschiebt.

Erreicht nun der Druckwerkwagen 7 das rechte Ende der Verfahrstrecke, so wird die Drehrichtung der Antriebsritzel 9a,b und damit diejenige des Treibriemens umgekehrt. Der Druckwerkwagen 7 wird nun vom Antriebsriemen 8b in die entgegengesetzte Richtung, nach links, gezogen. Die Umsteuerriemen 14a,b werden bei dieser Bewegung wegen des Eingriffs zwischen dem Trum 16 des Steuerriemens mit dem Trum 10 des Treibriemens mitgenommen, wobei die zwischen den Trumen 10, 16 wirkenden Kräfte sich über die grosse Länge der Eingriffsstrecke verteilen. Zugleich werden jedoch die Umlenkrollen 15a,b gleichsinnig um eine bestimmte Strecke nach rechts verschoben, so dass sich die Umsteuerriemen 14a,b den Antriebsriemen 8a,b gegenüber um die doppelte Strecke verschieben und der Umsteuerschlitten 11 auf dem Druckwerkwagen 7 entsprechend nach rechts verschoben wird.

Der Gleitbolzen 13b bildet dabei eine Nase, die auf einer Rampe eingreift, die vom unteren Rand des Mittelabschnittes des Schlitzes 12b gebildet wird. Er wird angehoben, bis er in den waagrechten Endabschnitt am linken Ende des Schlitzes 12b zu liegen kommt. Bei dieser Bewegung nimmt er die Rakelhalterung 6b mit, so dass die linke, innere Rakel 5b angehoben wird. Umgekehrt sinkt der Gleitbolzen 13a, dem unteren Rand des Mittelabschnitts des Schlitzes 12a folgend, nach unten, bis er den waagrechten Endabschnitt am linken Ende desselben erreicht hat und nimmt dabei ebenfalls die Rakelhalterung 6a mit, so dass die rechte, äussere Rakel 5a gegen die Schablone 3 abgesenkt wird. Die Ausbildung der Führungen für die Gleitbolzen 13a,b als Schlitze 12a,b bürgt dafür, dass das Absenken der Gleitbolzen 13a,b - durch die Einwirkung des oberen Randes des jeweiligen Schlitzes - auch dann gewährleistet ist, wenn, z. B. verschmutzungsbedingt, das Gewicht der Rakelhalterung und der Rakel dafür nicht ausreicht.

Antriebs- und Umsteuerbewegung der Rakeln sind unabhängig steuerbar und können zeitlich genau abgestimmt werden. Dadurch werden bei jeder Richtungsänderung einige hundert Millisekunden gewonnen, was einen Produktivitätsgewinn von einigen Prozent ausmacht. Darüber hinaus bietet diese Entkopplung auch erweiterte Möglichkeiten die Steuerung der Rakelbewegung betreffend, die z. B. durch geeignete Ausbildung der Kulisse des Umsteuerschlittens unterstützt werden können.

Es liegt auf der Hand, dass weitere Abwandlungen der beschriebenen Anlage möglich sind, ohne dass der Bereich der Erfindung verlassen würde. So ist etwa das Wort 'Riemen' so zu verstehen, dass beliebige Hüllglieder, auch z. B. Ketten oder Drahtseile eingesetzt werden können. Die Umlenkrollen können durch Gleitführungen ersetzt sein und sowohl die Führung des Treibriemens als auch die des Steuerriemens abgewandelt werden. Das Umsteuerelement kann statt als Umsteuerschlitten auch z. B. als Hebelkonstruktion ausgebildet sein und schliesslich können auch die Rakelhalterungen z. B. kippbar statt hebbar sein, was dann auch ein anders ausgebildetes Umsteuerelement erfordern würde. Schliesslich ist es wegen der Unabhängigkeit der Rakelumsteuerung vom Verfahren des Druckwerkwagens auch möglich, lediglich eine Rakel einzusetzen, die knapp vor dem Ende der Verfahrstrecke angehoben und am Ende derselben wieder abgesenkt wird.

### Bezugszeichenliste

- 1: Substrat
- 2: Druckdecke
- 3: Schablone
- 4: Beschichtungsmasse
- 5a,b: Rakeln
- 6a,b: Rakelhalterungen
- 7: Druckwerkwagen
- 8a,b: Antriebsriemen
- 9a,b: Antriebsritzel
- 10: Trum
- 11: Umsteuerschlitten
- 12a,b: Schlitze
- 13a,b: Gleitbolzen
- 14a,b: Umsteuerriemen
- 15a,b: Umlenkrollen
- 16: Trum
- 17: Gestell
- 18: Führung
- 19: Kulisse
- 20: Gleitplatte
- 21: Grundplatte
- 22: Drehknopf
- 23: Knopf
- 24: Bolzen
- 25: Trägerplatte
- 26: Rakelaufnahme

## Patentansprüche

1. Anlage zum Beschichten von flächigem Material, mit mindestens einem Druckwerkwagen (7), welcher mittels zweier von den entgegengesetzten Enden einer waagrechten Verfahrstrecke her einziehbarer Antriebsriemen (8a, 8b) hin- und herverfahrbar ist und an welchem mindestens eine Rakel (5a, 5b) gehaltert ist sowie mit einem die vertikalen Positionen der Rakel (5a, 5b) steuernden, mit den Antriebsriemen (8a, 8b) in Wirkverbindung stehenden, im Druckwerkwagen (7) gelagerten Umsteuerelement, das bezüglich des Druckwerkwagens (7) mindestens zwischen zwei Positionen, in welchen jeweils mindestens eine Rakel (5a, 5b) abgesenkt bzw. angehoben ist, durch Zug in Richtung der Verfahrstrecke umstellbar ist, **dadurch gekennzeichnet, dass** die Wirkverbindung des Umsteuerelements mit den Antriebsriemen (8a, 8b) jeweils durch einen an dem Umsteuerelement angreifenden Umsteuerriemen (14a, 14b) hergestellt ist, der ausserhalb der Verfahrstrecke über eine zur Veränderung seiner Weglänge verschiebbare Führung läuft, während die Antriebsriemen (8a, 8b) unmittelbar am Druckwerkwagen (7) angreifen.

2. Anlage nach Anspruch 1, **dadurch gekennzeichnet, dass** die Antriebsriemen (8a, 8b) Abschnitte eines Treibriemens sind, welcher über zwei ausserhalb der Verfahrstrecke angeordnete Antriebsritzel (9a, 9b) geführt und durch ein dieselben verbindendes Trum (10) geschlossen ist.

3. Anlage nach Anspruch 2, **dadurch gekennzeichnet, dass** der Umsteuerriemen (14a, 14b) jeweils an der Führung umgelenkt und der umgelenkte Abschnitt unmittelbar mit dem Trum (10) des Treibriemens verbunden ist.

4. Anlage nach Anspruch 3, **dadurch gekennzeichnet, dass** die Umsteuerriemen (14a, 14b) Teil eines Steuerriemens sind, welcher durch ein die Führungen verbindendes Trum (16) geschlossen ist, der Treibriemen und der Steuerriemen jeweils als Zahnriemen ausgebildet sind und das Trum (16) des Steuerriemens über seine gesamte Länge mit dem Trum (10) des Treibriemens eingreift.

5. Anlage nach einem der Ansprüche 1 bis 4, **dadurch gekennzeichnet, dass** die Führungen als Umlenkrollen (15a, 15b) ausgebildet sind, welche in Richtung der Verfahrstecke verschiebbar sind.

6. Anlage nach einem der Ansprüche 1 bis 5, **dadurch gekennzeichnet, dass** das Umsteuerelement als bezüglich des Druckwerkwagens (7) in Verfahrrichtung verschiebbarer Umsteuerschlitten (11) ausgebildet ist mit mindestens einer sich im wesentlichen in Verfahrrichtung erstreckenden Rampe, welche einen ansteigenden Abschnitt aufweist und die mindestens eine Rakel (5a, 5b) an einer Rakelhalterung (6a, 6b) befestigt ist, welche am Druckwerkwagen (7) senkrecht verschiebbar gelagert ist und eine Nase aufweist, welche mit der Rampe eingreift.

7. Anlage nach Anspruch 6, **dadurch gekennzeichnet, dass** die mindestens eine Rampe beidseits an den ansteigenden Abschnitt anschliessende waagrechte Abschnitte aufweist.

8. Anlage nach Anspruch 6 oder 7, **dadurch gekennzeichnet, dass** der Umsteuerschlitten (11) mindestens einen Schlitz (12a, 12b) aufweist, dessen unterer Rand die Rampe bildet und in welchen die Nase mit senkrecht begrenztem Spiel eingreift.

9. Anlage nach einem der Ansprüche 6 bis 8, **dadurch gekennzeichnet, dass** die Nase als Gleitbolzen (13a, 13b) oder Rolle ausgebildet ist, welche quer zur Verfahrrichtung von der Rakelhalterung (6a, 6b) absteht.

10. Verfahren zum Betrieb einer Anlage nach einem der Ansprüche 1 bis 9 mit zwei in Verfahrrichtung gegeneinander versetzten Rakeln (5a, 5b) **dadurch gekennzeichnet, dass** der Druckwerkwagen (7) jeweils regelmässig längs der Verfahrstrecke hin- und herverfahren wird und beim Richtungswechsel an den Enden derselben jeweils die Führungen der Umsteuerriemen (14a, 14b) derart verschoben werden, dass mittels des Umsteuerelements eine äussere Rakel (5a; 5b) abgesenkt und eine innere Rakel (5b; 5a) angehoben wird.

## Claims

1. Installation for coating sheet-like material, comprising at least one printing unit carriage (7), which can be moved back and forth by means of two drive belts (8a, 8b) retractable from the opposite ends of a horizontal displacement zone and on which at least one doctor blade (5a, 5b) is held, and comprising a reversing element which controls the vertical positions of the doctor blades (5a, 5b), has an operative connection with the drive belts (8a, 8b), is mounted in the printing unit carriage (7) and can be reversed relative to the printing unit carriage (7) at least between two positions in which at least one doctor blade (5a, 5b) is lowered or raised, respectively, by tension in the direction of the displacement zone, **characterized in that** the operative connection of the reversing element with the drive belts (8a, 8b) is produced in each case by a reversing belt (14a, 14b) which engages the reversing element and runs outside the displacement zone over a guide displaceable for changing the distance it covers, while the drive belts (8a, 8b) directly engage the printing unit carriage (7).

2. Installation according to Claim 1, **characterized in that** the drive belts (8a, 8b) are segments of a driving belt which is passed over two drive pinions (9a, 9b) arranged outside the displacement zone and is closed by a belt side (10) connecting said pinions.

3. Installation according to Claim 2, **characterized in that** the reversing belt (14a, 14b) is in each case deflected at the guide, and the deflected segment is connected directly to the side (10) of the driving belt.

4. Installation according to Claim 3, **characterized in that** the reversing belts (14a, 14b) are part of a control belt which is closed by a belt side (16) connecting the guides, the driving belt and the control belt are each in the form of a toothed belt, and the side (16) of the control belt engages the side (10) of the driving belt over the total length of said control belt.

5. Installation according to any of Claims 1 to 4, **characterized in that** the guides are in the form of guide pulleys (15a, 15b) which can be displaced in the direction of the displacement zone.

6. Installation according to any of Claims 1 to 5, **characterized in that** the reversing element is in the form of a reversing slide (11) displaceable relative to the printing unit carriage (7) in the displacement direction and having at least one ramp which extends substantially in the displacement direction and has an ascending section, and the at least one doctor blade (5a, 5b) is fastened to a doctor blade holder (6a, 6b) which is mounted in a perpendicularly displaceable manner on the printing unit carriage (7) and has a projection which engages the ramp.

7. Installation according to Claim 6, **characterized in that** the at least one ramp has horizontal sections adjacent to both sides of the ascending section.

8. Installation according to Claim 6 or 7, **characterized in that** the reversing slide (11) has at least one slot (12a, 12b), the lower edge of which forms the ramp and which the projection engages with vertically limited play.

9. Installation according to any of Claims 6 to 8, **characterized in that** the projection is in the form of a sliding pin (13a, 13b) or roller which projects from the doctor blade holder (6a, 6b) transversely to the displacement direction.

10. Method for operating an installation according to any of Claims 1 to 9 comprising two doctor blades (5a, 5b) offset relative to one another in the displacement direction, **characterized in that** the printing unit carriage (7) is in each case moved back and forth regularly along the displacement zone and, on change of direction at the ends of said displacement zone, in each case the guides of the reversing belts (14a, 14b) are displaced in such a way that an outer doctor blade (5a; 5b) is lowered and an inner doctor blade (5b; 5a) is raised by means of the reversing element.

## Revendications

1. Appareil pour le revêtement de matériau en feuilles, comportant au moins un chariot d'impression (7) qui est déplaçable en va et vient au moyen de deux courroies d'entraînement (8a, 8b) insérables à partir des extrémités opposées d'une trajectoire de déplacement horizontale et sur lequel est maintenue au moins une racle (5a, 5b) ainsi qu'un élément à inversion de commande commandant les positions verticales de la racle (5a, 5b), en liaison fonctionnelle avec la courroie d'entraînement (8a, 8b) et installé dans le chariot d'impression (7), élément qui est inversable par rapport au chariot d'impression (7) par traction dans le sens de la trajectoire de déplacement au moins entre deux positions dans lesquelles respectivement au moins une racle (5a, 5b) est abaissée ou levée, **caractérisé en ce que** la liaison fonctionnelle de l'élément à inversion de commande avec la courroie d'entraînement (8a, 8b) est établie à l'aide d'une courroie à inversion de commande (14 a, 14b) engagée sur l'élément à inversion de commande, courroie qui circule hors de la trajectoire de déplacement sur un guide pouvant être décalé pour modifier sa longueur de course, tandis que les courroies d'entraînement (8a, 8b) sont engagées directement sur le chariot d'impression (7).

2. Appareil selon la revendication 1, **caractérisé en ce que** les courroies d'entraînement (8a, 8b) sont des sections d'une courroie motrice qui est guidée sur deux pignons d'entraînement (9a, 9b) disposés à l'extérieur de la trajectoire de déplacement et est fermée par une galerie (10) reliant ceux-ci.

3. Appareil selon la revendication 2, **caractérisé en ce que** les courroies à inversion de commande (14a, 14b) sont respectivement déviées au niveau du guide et que la section déviée est reliée directement à la galerie (10) de la courroie motrice.

4. Appareil selon la revendication 3, **caractérisé en ce que** les courroies à inversion de commande (14a, 14b) font partie d'une courroie de commande qui est fermée par une galerie (16) reliant les guides, que la courroie motrice et la courroie de commande sont conçues respectivement sous forme de courroie crantée et que la galerie (16) de la courroie de commande s'engrène sur toute sa longueur avec la galerie (10) de la courroie motrice.

5. Appareil selon l'une quelconque des revendications 1 à 4, **caractérisé en ce que** les guides sont conçus sous forme de rouleaux d'inversion (15a, 15b) qui sont déplaçables dans le sens de la trajectoire de déplacement.

6. Appareil selon l'une quelconque des revendications 1 à 5, **caractérisé en ce que** l'élément à inversion de commande est conçu sous forme d'un chariot à inversion de commande (11) déplaçable par rapport au chariot d'impression (7) dans le sens de déplacement, comportant au moins une rampe s'étendant substantiellement dans le sens de déplacement, qui présente une section ascendante et que l'au moins une racle (5a, 5b) est fixée sur un support de racle (6a, 6b) qui est installé sur le chariot d'impression (7) de manière mobile verticalement et présente un bec qui s'engrène avec la rampe.

7. Appareil selon la revendication 6, **caractérisé en ce que** l'au moins une rampe présente des sections horizontales se raccordant des deux côtés à la section ascendante.

8. Appareil selon la revendication 6 ou 7, **caractérisé en ce que** le chariot à inversion de commande (11) présente au moins une fente (12a, 12b) dont le bord inférieur constitue la rampe et dans laquelle le bec s'engrène avec un jeu limité verticalement.

9. Appareil selon l'une quelconque des revendications 6 à 8, **caractérisé en ce que** le bec se présente sous forme d'un goujon coulissant (13a, 13b) ou d'un rouleau qui dépasse du support de la racle (6a, 6b) transversalement au sens de déplacement.

10. Procédé de fonctionnement d'un appareil selon l'une quelconque des revendications 1 à 9 comportant deux racles (5a, 5b) décalées l'une par rapport à l'autre dans le sens de déplacement, **caractérisé en ce que** le chariot d'impression (7) est déplacé respectivement en va et vient régulièrement le long de la trajectoire de déplacement et qu'en cas de changement de sens aux extrémités de celle-ci, les guides des courroies à inversion de commande (14a, 14b) sont respectivement décalés de manière à ce qu'au moyen de l'élément à inversion de commande une racle extérieure (5a ; 5b) soit abaissée et une racle intérieure (5b ; 5a) soit levée.
